# EUROPÄISCHE PATENTSCHRIFT

(11) **EP 1 847 787 B1**
(45) Veröffentlichungstag und Bekanntmachung des Hinweises auf die Patenterteilung: **14.10.2015**
(21) Anmeldenummer: 07007658.3
(22) Anmeldetag: 14.04.2007
(51) Int. Cl.: F24H 9/00, F24H 9/20, F23M 9/00

(54) **Strömungssicherung für Heizgeräte**
Flow safety device for heating apparatus
Dispositif de sécurité à écoulement pour appareil de chauffage

(30) Priorität: 20.04.2006 AT 6662006
(43) Veröffentlichungstag der Anmeldung: 24.10.2007
(73) Patentinhaber: Vaillant GmbH, 42859 Remscheid (DE)
(72) Erfinder: Müller, Hans-Willi, 42659 Solingen (DE)
(74) Vertreter: Hocker, Thomas

(56) Entgegenhaltungen:
- AT-B- 263 984
- AT-B- 398 124
- DE-C- 634 044
- DE-U1- 8 801 994
- DE-U1- 9 307 240
- FR-A- 1 484 208
- FR-A- 2 037 462

## Beschreibung

Die Erfindung bezieht sich auf eine Strömungssicherung für Heizgeräte.

Bei raumluftabhängigen kamingebundenen Heizgeräten dient eine Strömungssicherung als Zugunterbrechung zwischen Heizgerät und Kamin. Hierdurch können einerseits mehrere Geräte unabhängig voneinander an einem gemeinsamen Kamin betrieben werden; andererseits dient die Strömungssicherung dazu, dass Abgasrückstau oder -rückstrom nicht den Betrieb des Heizgerätes behindert. Kurzfristige Störungen zum Beispiel durch Druckstöße auf den Kamin werden vom Heizgerät weitestgehend entkoppelt und führen somit nicht unmittelbar zum Erlöschen der Flamme.

AT 263 984 zeigt eine Strömungssicherung mit Abgasführung durch einen waagrechten Abgasstutzen. In der Strömungssicherung befindet sich unmittelbar im Anschluss an den Abgasstutzen eine halbzylindrische Rinne. Unterhalb dieser Rinne ist der Wärmeaustauscher eines Gasgerätes angeordnet. In der Rinne befindet sich im Abstand zum Abgasstutzen eine annähernd kreisförmige, lotrecht stehende Stauscheibe, wobei sich zwischen der Rinne und der Stauscheibe eine Öffnung befindet. Bei Rückstrom trifft der Fallwind senkrecht auf die ebene Stauscheibe, wodurch es zu turbulenten Verwirbelungen kommt.

Strömungssicherungen für wandhängende Heizgeräte verfügen häufig über Leitvorrichtungen unterhalb des Abgasrohranschlusses, die eine halbzylindrische oder V-Form aufweisen und derart angeordnet sind, dass die Zylinderachse in der Horizontalen senkrecht zur Rückwand verläuft und dabei nach oben offen ist. Eine derartige Strömungssicherung ist aus AT 398 124 B bekannt.

Bei Rückstrom ergibt sich dabei der Effekt, dass der auf die Leitvorrichtung treffende Luftstrahl sowohl zur Seite als auch zur Vorder- und Rückwand abgelenkt wird. In der Mitte der Strömungssicherung wird ein großer Teil der seitlich abgelenkten Luft direkt über die seitlichen Umlenkungen nach außen geleitet. Die zwischen Leitvorrichtung und Umlenkungen nach unten strömenden Luft wird vollständig mit dem aufwärts strömendem Abgas nach außen geführt.

Im an die Vorder- und Rückwand grenzenden Bereich kann gegebenenfalls ein Teil der sich mit Abgas vermischenden Luft weiter nach unten dringen. An der Hinter- und Vorderwand gelangt das Abgasluftgemisch bis in den Bereich des darunter liegenden Wärmetauschers. Die Abgasrückströmung durch den Wärmetauscher hat einen Einfluss auf den Druck im Brennraum (Flamme) und führt dort lokal zu einer erhöhten Kohlenmonoxidbildung aufgrund von Luftmangel, der aus dem mangelnden Auftrieb resultiert.

Der Erfindung liegt somit die Aufgabe zugrunde, bei Rückstrom ein ungehindertes Abströmen zu ermöglichen und einen übermäßigen Anstieg der Kohlenmonoxidemissionen zu verhindern.

Erfindungsgemäß wird dies gemäß den Merkmalen des unabhängigen Anspruchs 1 dadurch erreicht, dass ein Leitblech in der Leitvorrichtung die Strömung optimiert.

Gemäß den Merkmalen des abhängigen Anspruchs 2 hat das Leitblech einen linearen oder exponentiellen Verlauf.

Die Erfindung wird nun anhand der Figuren detailliert erläutert. Hierbei zeigen
Figur 1 eine erfindungsgemäße Strömungssicherung im Schnitt,
Figur 2 ein erfindungsgemäßes Leitblech,
Figur 3 eine erfindungsgemäße Strömungssicherung in der diagonalen Ansicht und
Figur 4 einen Schnitt durch die Leitvorrichtung.

Figur 1 zeigt eine erfindungsgemäße Strömungssicherung 1 mit einem unteren Abgassammler 2, welcher über einem nicht dargestellten Wärmetauscher eines Heizgerätes angeordnet ist. Ein oberer Abgassammler 7 mündet in einen Abgasrohranschluss 3, von welchem ein Abgasrohr in einen nicht dargestellten Kamin führt. Im oberen Abgassammler 7 befindet sich eine Leitvorrichtung 5 zentral unterhalb des Abgasrohranschlusses 3. Die Leitvorrichtung 5 weist eine annähernd halbzylindrische Form auf und ist derart symmetrisch angeordnet, dass die Zylinderachse in der Horizontalen senkrecht zur Rückwand 11 der Strömungssicherung 1 verläuft und nach oben offen ist. Die Strömungssicherung 1 verfügt über seitliche Öffnungen 8, in denen sich jeweils Umlenkungen 4 befinden. Die Umlenkungen 4 haben eine halbkreisförmige Kontur und sind derart angeordnet, dass der nach unten geschlossene Halbkreis unterhalb der seitlichen Wände des oberen Abgassammlers 7 angeordnet ist. In der Leitvorrichtung 5 ist ein Leitblech 10 angeordnet ist, welches vom mittleren, unteren Bereich kontinuierlich nach oben ansteigt und sich hierbei zumindest annähernd der Kontur der Leitvorrichtung 5 anpasst. Das Leitblech 10 ist symmetrisch und steigt zur in dieser Figur nicht dargestellten, der Rückwand 11 gegenüberliegenden Vorderwand 12 genauso an wie zur Rückwand 11.

Figur 2 zeigt das Leitblech 10 isoliert. Figur 3 zeigt die Strömungssicherung 1 diagonal ohne Vorderwand 12. Aus Figur 4 geht die Leitvorrichtung 5 mit Leitblech 10 im Schnitt zwischen Vorder- 12 und Rückwand 11 hervor.

Beim normalen Heizbetrieb durchströmen heiße Abgase den unteren Abgassammler 2. Durch den thermischen Auftrieb strömen die Abgase nach oben, passieren sowohl die Leitvorrichtung 5 als auch die beiden Umlenkungen 4 auf der jeweils dem Aufstellraum abgewandten Seite und verlassen durch den oberen Abgassammler 7 und den Abgasrohranschluss 3 das Heizgerät. Können die Abgase nicht durch den Kamin entweichen, so strömen die Abgase aus dem oberen Abgassammler 7 und die Umlenkungen 4 in den Aufstellraum.

Das Leitblech 10 innerhalb der Leitvorrichtung 5 verhindert bei Rückstrom, dass im Randbereich Abgas-Luft-Gemisch auf den Wärmetauscher und die Brennkammer drückt und somit die Verbrennung behindert.

## Patentansprüche

1. Strömungssicherung (1) für Heizgeräte, wobei die Strömungssicherung (1) über einen unteren Abgassammler (2), einen oberen Abgassammler (7) mit Abgasrohranschluss (3), eine Leitvorrichtung (5) unterhalb des Abgasrohranschlusses (3), zwei seitliche Öffnungen (8) und mindestens jeweils eine darin befindliche Umlenkung (4) sowie eine Rückwand (11) und eine Vorderwand (12) verfügt, die Leitvorrichtung (5) eine zumindest annähernd halbzylindrische Form aufweist und derart symmetrisch angeordnet ist, dass die Zylinderachse in der Horizontalen senkrecht zur Rückwand (11) verläuft und nach oben offen ist, **dadurch gekennzeichnet, dass** in der Leitvorrichtung (5) ein Leitblech (10) angeordnet ist, welches vom mittleren, unteren Bereich kontinuierlich nach oben ansteigt und sich hierbei zumindest annähernd der Kontur der Leitvorrichtung (5) anpasst und das Leitblech (10) symmetrisch ist und zur der Rückwand (11) gegenüberliegender Vorderwand (12) genau so wie zur Rückwand (11) ansteigt.

2. Strömungssicherung (1) für Heizgeräte nach Anspruch 1, **dadurch gekennzeichnet, dass** das Leitblech linear oder exponentiell ansteigt.

## Claims

1. Draught diverter (1) for heating devices, wherein the draught diverter (1) has a lower exhaust gas collector (2), an upper exhaust gas collector (7) having an exhaust gas pipe connection (3), a guide device (5) underneath the exhaust gas pipe connection (3), two lateral openings (6) and at least one diversion (4) situated in each as well as a back wall (11) and a front wall (12), the guide device (5) has an at least approximately semicylindrical shape and is arranged symmetrically in such a way that the cylinder axis runs perpendicularly to the back wall (11) in the horizontal direction and is open at the top, **characterised in that** a guide plate (10) is arranged in the guide device (5), which rises continuously upwards from the central, lower region and is adapted here at least approximately to the contour of the guide device (5), and the guide plate (10) is symmetrical and rises towards the front wall (12) located opposite the back wall (11) just as it rises towards the back wall (11).

2. Draught diverter (1) for heating devices according to claim 1, **characterised in that** the guide plate rises linearly or exponentially.

## Revendications

1. Système de sécurité pour contrôler un débit (1) destiné à des appareils de chauffage, où le système de sécurité pour contrôler un débit (1) dispose d'un système inférieur de récupération de gaz d'échappement (2), d'un système supérieur de récupération de gaz d'échappement (7) doté d'un raccord de gaz d'échappement (3), d'un dispositif de guidage (5) en dessous du raccord de gaz d'échappement (3), de deux orifices latéraux (8) et, pour chacun, au moins un système de déviation (4) se trouvant à l'intérieur, ainsi que d'une paroi arrière (11) et d'une paroi avant (12), le dispositif de guidage (5) se présente sous une forme proche d'un demi cylindre et est disposé d'une manière symétrique telle que l'axe de cylindre s'étend horizontalement, perpendiculaire à la paroi arrière (11), et est ouvert vers le haut, **caractérisé en ce qu'**une plaque de guidage (10) est disposée dans le dispositif de guidage (5), laquelle s'élève de manière continue vers le haut en partant de la partie inférieure centrale et s'ajuste ainsi au moins à peu près au contour du dispositif de guidage (5) et que la plaque de guidage (10) est symétrique et s'élève par rapport à la paroi avant (12), située à l'opposé de la paroi arrière (11), de la même manière que par rapport à la paroi arrière (11).

2. Système de sécurité pour contrôler un débit (1) destiné à des appareils de chauffage selon la revendication 1, **caractérisé en ce que** la plaque de guidage s'élève de manière linéaire ou exponentielle.
